# FASCICULE DE BREVET EUROPEEN

(11) **EP 2 029 956 B1**
(45) Date de publication et mention de la délivrance du brevet: **27.07.2011**
(21) Numéro de dépôt: 07786736.4
(22) Date de dépôt: 14.06.2007
(51) Int. Cl.: F42B 3/18, F42C 15/184

(54) **ALLUMEUR DE SECURITE POUR DISPOSITIF PYROTECHNIQUE**
SICHERHEITSZÜNDER FÜR PYROTECHNISCHE VORRICHTUNG
SAFETY INITIATOR FOR PYROTECHNIC DEVICE

(30) Priorité: 16.06.2006 FR 0604816
(43) Date de publication de la demande: 04.03.2009
(73) Titulaire: TDA ARMEMENTS S.A.S., 45240 La Ferté Saint-Aubin (FR)
(72) Inventeur: RIVIERE, Christophe, 45160 Olivet (FR); COHE, Patrick, 45510 Neuvy en Sullias (FR); DOUSSET, Alain, 45140 Ingre (FR)
(74) Mandataire: Lucas, Laurent Jacques
(86) Numéro de dépôt international: PCT/EP2007/055876
(87) Numéro de publication internationale: WO 2007/144396

(56) Documents cités:
- WO-A-01/77608
- US-A- 3 195 460
- US-A- 3 511 183

## Description

La présente invention concerne un allumeur de sécurité pour initier en combustion tout type de dispositif pyrotechnique après un temps de retard déterminé, comme par exemple les moteurs pyrotechniques des missiles allumés à distance de sécurité.

L'initiateur pyrotechnique, premier composant de la chaîne pyrotechnique d'allumage, peut être activé par différents moyens tels que des moyens électriques, mécaniques, thermiques, optiques. Ces moyens fournissent des stimulus le plus souvent de faible amplitude pour activer l'initiateur. Ces stimulus, qui peuvent se trouver dans l'environnement normal ou accidentel du dispositif pyrotechnique, peuvent activer intempestivement l'allumeur provoquant le fonctionnement nominal du dispositif pyrotechnique.

La réglementation concernant la mise à feu des dispositifs d'allumage pyrotechniques, notamment des missiles, ne cesse d'évoluer vers une plus grande sécurité, par exemple par l'application de normes de l'OTAN.

Le principal critère de sécurité est que le dispositif pyrotechnique ne se déclenche pas intempestivement. Un déclenchement incontrôlé peut se traduire par des risques sérieux pour le personnel et des dommages matériels significatifs.

Pour éviter les effets des déclenchements intempestifs, les allumeurs de l'état de l'art dont la chaîne d'allumage contient des compositions pyrotechniques sensibles comportent habituellement un interrupteur de sécurité, par exemple volet, glissière, rotor, qui sépare ces compositions sensibles du reste de la chaîne pyrotechnique, et qui ne peut être ouvert lors du fonctionnement volontaire de l'allumeur que par l'activation d'au moins un dispositif de sécurité.

Le document US-3511183 A1 montre un dispositif comportant un corps et un tiroir pouvant se déplacer dans le corps du dispositif. Le dispositif peut être utilise pour activer un détonateur d'une charge explosive.

Des retards de mise à feu sont souvent introduits dans les allumeurs en fonction de paramètres liés à l'utilisation du dispositif pyrotechnique, par exemple pour assurer une distance de sécurité suffisante par rapport aux personnels et aux matériels à protéger.

Ces retards de mise à feu peuvent facilement être obtenus et gérés par une électronique recevant un signal d'activation et fournissant un signal électrique retardé d'un temps t prédéterminé en fonction de l'utilisation du dispositif pyrotechnique. De tels dispositifs électroniques de génération de retard d'activation nécessitent une source d'énergie électrique et occupent un volume parfois incompatible avec les contraintes d'encombrement disponible pour certaines applications.

Afin de palier les inconvénients des allumeurs de l'état de l'art, l'invention propose un allumeur de sécurité destiné à initier en combustion un dispositif pyrotechnique, comportant :
- un corps d'allumeur ayant un évidement cylindrique d'axe XX' ;
- un tiroir pyrotechnique comportant des moyens pyrotechniques d'initiation en combustion du dispositif pyrotechnique, le tiroir pyrotechnique pouvant se déplacer dans l'évidement cylindrique du corps de l'allumeur d'une position, dite de sécurité, assurant l'isolement entre les moyens pyrotechniques du tiroir et le dispositif pyrotechnique à initier, vers une position, dite d'initiation, destinée à provoquer l'allumage du dispositif pyrotechnique ;
- des moyens d'étanchéité entre le tiroir pyrotechnique et le corps d'allumeur pour isoler, en position de sécurité, le tiroir pyrotechnique du dispositif pyrotechnique à initier ;
- des moyens mécaniques de maintien du tiroir pyrotechnique en position de sécurité.

caractérisé en ce que le tiroir pyrotechnique comporte une chambre pyrotechnique en forme de tube fermé à une des extrémités par une paroi de fermeture perpendiculaire à l'axe XX' comportant un premier trou de passage des gaz entre la chambre pyrotechnique et une alvéole d'un capuchon de fermeture de la chambre pyrotechnique.

Dans une réalisation de l'allumeur de sécurité, les moyens pyrotechniques du tiroir pyrotechnique comportent un inflammateur, un retard pyrotechnique initié par l'inflammateur et un relais d'allumage intermédiaire initié par le retard pyrotechnique.

Dans une autre réalisation, l'allumeur de sécurité comporte un relais d'allumage de sortie initié par le relais d'allumage intermédiaire.

Un principal objectif de l'invention est d'obtenir des allumeurs pyrotechniques ayant une plus grande sécurité et fiabilité de fonctionnement.

Un autre objectif est de réaliser des allumeurs compacts compatibles avec des dispositifs pyrotechniques ne disposant que de peu de place pour l'allumeur.

Un autre objectif est de diminuer les coûts de tels allumeurs pyrotechniques en réduisant le nombre de composants nécessaires à son fonctionnement.

L'invention sera mieux comprise à l'aide d'exemples de réalisation de l'allumeur selon l'invention en référence aux dessins indexés dans lesquels les figures 1, 2 et 3 représentent un exemple de réalisation d'un allumeur de sécurité selon l'invention.

L'allumeur de la figure 1 comporte un corps 10 de l'allumeur ayant un évidement cylindrique 12 d'axe XX', dans lequel peut coulisser un tiroir pyrotechnique 14.

Le tiroir pyrotechnique 14 peut se déplacer dans l'évidement cylindrique 12 du corps 10 de l'allumeur, d'une position dite de sécurité Ps, assurant l'isolement entre les moyens pyrotechniques de l'allumeur et le dispositif pyrotechnique, vers une position Pi dite d'initiation, pour provoquer l'initiation en combustion du dispositif pyrotechnique (non représenté sur les figures).

Le tiroir pyrotechnique 14 comporte une chambre pyrotechnique 20 en forme de tube fermé à une des extrémités par une paroi de fermeture 22 perpendiculaire à l'axe XX' comportant un premier trou 24 de passage des gaz entre la chambre pyrotechnique 20 et une alvéole 26 d'un capuchon 28 de fermeture de la chambre pyrotechnique 20. L'alvéole 26 du capuchon 28 comporte un relais d'allumage intermédiaire 30 pouvant être activé par des gaz chauds provenant de la chambre pyrotechnique 20 par le premier trou 24 de passage des gaz.

Le capuchon 28 de fermeture comporte deux extrémités opposées de forme cylindrique, une première extrémité 32 en forme de tube, de même diamètre D1 que celui de la chambre pyrotechnique 20, solidaire de l'extrémité de la chambre pyrotechnique comportant la paroi de fermeture 22 et une seconde extrémité cylindrique 34 de plus petit diamètre D2 que la première. Le raccordement entre les deux extrémités 32, 34 de différents diamètres D1 et D2 du capuchon 28 forment au moins un épaulement 36 du capuchon.

Des deuxièmes trous 38 de passage des gaz traversent les parois cylindriques du capuchon 28 débouchant d'une part dans l'alvéole 26 du capuchon et d'autre part au niveau de l'épaulement 36 du capuchon.

Le tiroir pyrotechnique 14 est fermé à son autre extrémité opposée à l'extrémité comportant le capuchon 28, par une butée 50 en forme de tube comportant une première extrémité 52 de la butée solidaire de la chambre pyrotechnique 20 et une seconde extrémité 54 de la butée destinée à venir en appui sur un élément 60 d'un verrou de sécurité 62 pour empêcher le déplacement du tiroir pyrotechnique 14 dans le corps 10 de l'allumeur, de la position de sécurité Ps vers la position d'initiation Pi.

La chambre pyrotechnique 20, en forme de tube, fermée à une extrémité par la paroi de fermeture 22 et à l'autre extrémité par la butée 50, comporte à l'intérieur du tube, du côte de la butée 50, un inflammateur 70 à commande électrique et face à l'inflammateur 70, contre la paroi de fermeture 22 de la chambre pyrotechnique 20, un retard pyrotechnique 74.

L'inflammateur 70, à l'intérieur de la chambre pyrotechnique 20 comporte une partie active 72 face au retard pyrotechnique 74 et une traversée hermétique 76 en contact avec la butée 50 fermant hermétiquement la chambre pyrotechnique. La traversée hermétique 76 comporte deux contacts électriques 80 pour amener un courant électrique d'activation de l'inflammateur 70.

L'évidement cylindrique 12 du corps de l'allumeur 10 comporte une première zone cylindrique 90 de même diamètre D1 que le diamètre de la chambre pyrotechnique 20 permettant le coulissement du tiroir pyrotechnique dans le corps 10 de l'allumeur et, une deuxième zone cylindrique 92 de même diamètre D2 que le diamètre de la seconde extrémité 34 du capuchon 28. Les deux zones cylindriques 90, 92 du corps de l'allumeur sont raccordées par un épaulement 94 du corps de l'allumeur.

Le corps 10 de l'allumeur comporte, au bout de la deuxième zone cylindrique 92, un troisième trou 96 débouchant dans une autre alvéole 97 du corps 10 de l'allumeur, cette autre alvéole 97 étant ouverte vers la charge du dispositif pyrotechnique à initier.

L'allumeur comporte un amortisseur 108 en forme de rondelle disposé entre la surface cylindrique de la butée 50 et une butée cylindrique fixe 110 solidaire du corps 10 de l'allumeur selon l'axe XX'. L'amortisseur 108 peut être par exemple un ressort, une rondelle en élastomère, ou autre.

Dans une variante de l'allumeur de sécurité, l'autre alvéole 97 du corps 10 de l'allumeur comporte un relais d'allumage de sortie 110 destiné à initier la combustion de la charge du dispositif pyrotechnique.

L'inflammateur 70, le retard pyrotechnique 74 et le relais d'allumage intermédiaire 30 sont disposés dans un volume fermé constitué par la chambre pyrotechnique 20, la traversée hermétique 76, le capuchon 28 et le corps de l'allumeur 10, son étanchéité est assurée par trois joints toriques :
- un premier joint torique 100 dans une rainure circulaire 102 autour de la seconde extrémité cylindrique 34 de diamètre D2 du capuchon 28 en contact avec le corps 10 de l'allumeur ;
- un deuxième joint torique 104 dans une rainure circulaire 106 autour de la chambre pyrotechnique 20 en contact avec le corps 10 de l'allumeur ;
- un troisième joint torique 105 dans une rainure circulaire 107 autour de la traversée hermétique 76.

L'élément 60 du verrou de sécurité 62 peut être fixé par des moyens de commande du verrou, soit dans une position fermée Pf empêchant le passage de la chambre mobile de la position de sécurité Ps vers la position d'initiation Pi, soit dans une position ouverte Po permettant le passage du tiroir pyrotechnique 14 de la position de sécurité Ps vers la position d'initiation Pi.

L'allumeur de sécurité comporte un autre moyen de maintien du tiroir 14 en position de sécurité Ps consistant en une goupille cisaillable 120 solidaire par une des ses extrémités du corps 10 de l'allumeur et par l'autre extrémité au tiroir pyrotechnique 14.

Nous allons par la suite expliquer le fonctionnement de l'allumeur à l'aide des figures 1 à 3 dans différentes configurations.

### - Configuration de stockage, représentée à la figure 1 (ou en position dite de sécurité).

Dans cette configuration de sécurité, la chaîne pyrotechnique est dite désalignée. Le tiroir pyrotechnique 14 comportant la chaîne d'initiation est isolé du relais d'allumage de sortie 110 et du dispositif pyrotechnique, par exemple la charge d'allumage d'un propulseur, grâce au joint torique 100.

Le tiroir pyrotechnique 14 est maintenu en position de sécurité Ps dans le corps 10 de l'allumeur par la goupille cisaillable 120 et l'élément mécanique 60 du verrou de sécurité 62 en position fermée Pf.

### - Configuration allumage intempestif représenté à la figure 2. Le tiroir est en positon dite de sécurité Ps.

En cas d'initiation intempestive de l'inflammateur 72, du retard pyrotechnique 74 ou du relais d'allumage intermédiaire 30 de la chaîne pyrotechnique d'initiation, le tiroir pyrotechnique ne peut se déplacer (ou reculer) dans le corps 10 de l'allumeur sous l'effet des gaz de combustion du retard pyrotechnique et/ou du relais d'allumage intermédiaire 30 que pour venir en appui sur l'élément mécanique 60 du verrou de sécurité 62.

La chaîne pyrotechnique est toujours désalignée, les gaz chauds gz issus de la combustion de la chaîne d'initiation restent confinés dans le tiroir pyrotechnique 14 et dans les zones de l'allumeur isolées du dispositif pyrotechnique par le joint d'étanchéité 100. Aucun gaz chaud ne peut activer le dispositif pyrotechnique à initier ou le relais pyrotechnique de sortie 110.

### - Configuration allumage normal (intentionnel) représenté à la figure 3.

Lorsque dispositif de commande du verrou de sécurité 62 détecte le ou les événements spécifiques qui autorisent l'allumage du dispositif pyrotechnique par exemple un propulseur, il débloque et efface le verrou de sécurité 62 qui assure la sécurité de l'allumeur. L'élément mécanique 60 du verrou passe de la position fermée Pf à la position ouverte Po.

Simultanément, un signal électrique active l'inflammateur 72 qui allume le retard pyrotechnique 74 dans le tiroir 14.

A l'issue de sa combustion, après un temps t prédéterminé, le retard pyrotechnique 74 allume le relais d'allumage intermédiaire 30 par les gaz chauds passant par le premier trou 24 de la chambre pyrotechnique vers l'alvéole 26.

Les gaz chauds produits par la combustion du relais d'allumage intermédiaire 30 passent par les deuxièmes trous 38 du capuchon 28 de la chambre pyrotechnique vers le corps 10 de l'allumeur faisant reculer le tiroir pyrotechnique 14 dans le corps 10 de l'allumeur sous la pression des gaz chauds gz.

Le tiroir pyrotechnique 14 n'étant plus entravé dans son mouvement par l'élément mécanique 60 du verrou de sécurité 62 se dégage de la position de sécurité Ps vers la position d'initiation Pi après avoir cisaillé la goupille 120 jusqu'à venir en appui sur la butée fixe 110. L'amortisseur 108 permet d'atténuer l'effet du choc du tiroir pyrotechnique 14 sur la butée fixe 110 solidaire du corps 10 de l'allumeur.

Les gaz chauds gz produits par relais d'allumage intermédiaire 30 traversent les trous de passage des gaz 38 vers la deuxième zone cylindrique 92 du corps 10 de l'allumeur et initient le relais d'allumage de sortie 110 dans l'autre alvéole 97 et finalement la charge du dispositif pyrotechnique à initier (propulseur par exemple).

Un principal avantage de l'invention est d'obtenir des allumeurs pyrotechniques ayant une plus grande sécurité et fiabilité et permettant un stockage sans risques. Dans le cas où l'allumeur est monté dans un dispositf pyrotechnique, l'allumage intempestif de la chaîne pyrotechnique ne provoque pas l'allumage accidentel de la charge du dispositif pyrotechnique.

L'allumeur de sécurité selon l'invention peut être utilisé pour de nombreuses applications civiles ou militaires, comme par exemple pour l'allumage de roquettes, de moteurs de missiles, de générateurs de gaz pour la pressurisation de réservoir, de pyromécanismes comme les vérins ou les cisailles pyrotechniques.

## Revendications

1. Allumeur de sécurité destiné à initier en combustion un dispositif pyrotechnique comportant :
- un corps (10) d'allumeur ayant un évidement cylindrique (12) d'axe XX' ;
- un tiroir pyrotechnique (14) comportant des moyens pyrotechniques (70, 74, 30) d'initiation en combustion du dispositif pyrotechnique, le tiroir pyrotechnique (14) pouvant se déplacer dans l'évidement cylindrique (12) du corps (10) de l'allumeur d'une position (Ps), dite de sécurité, assurant l'isolement entre les moyens pyrotechniques du tiroir et le dispositif pyrotechnique à initier, vers une position (Pi), dite d'initiation, destinée à provoquer la combustion du dispositif pyrotechnique ;
- des moyens d'étanchéité (100) entre le tiroir pyrotechnique (14) et le corps (10) d'allumeur pour isoler, en position de sécurité (Ps), le tiroir pyrotechnique du dispositif pyrotechnique à initier ;
- des moyens mécaniques (60, 62, 120) de maintien du tiroir pyrotechnique (14) en position de sécurité (Ps),
**caractérisé en ce que** le tiroir pyrotechnique (14) comporte une chambre pyrotechnique (20) en forme de tube fermé à une des extrémités par une paroi de fermeture (22) perpendiculaire à l'axe XX' comportant un premier trou (24) de passage des gaz entre la chambre pyrotechnique (20) et une alvéole (26) d'un capuchon (28) de fermeture de la chambre pyrotechnique (20).

2. Allumeur de sécurité selon la revendication 1, **caractérisé en ce que** les moyens pyrotechniques du tiroir pyrotechnique (14) comportent un inflammateur (70), un retard pyrotechnique (74) initié par l'inflammateur (70) et un relais d'allumage intermédiaire (30) initié par le retard pyrotechnique (74).

3. Allumeur de sécurité selon la revendication 2, **caractérisé en ce qu'**il comporte un relais d'allumage de sortie (110) initié par le relais d'allumage intermédiaire (30).

4. Allumeur de sécurité selon l'une des revendications 2 ou 3, **caractérisé en ce que** l'alvéole (26) du capuchon (28) comporte le relais d'allumage intermédiaire (30) pouvant être activé par des gaz chauds provenant de la chambre pyrotechnique (20) par le premier trou (24) de passage des gaz.

5. Allumeur de sécurité selon l'une des revendications 1 à 4, **caractérisé en ce que** le capuchon (28) de fermeture comporte deux extrémités opposées de forme cylindrique, une première extrémité (32) en forme de tube, de même diamètre D1 que celui de la chambre pyrotechnique (20), solidaire de l'extrémité de la chambre pyrotechnique, comportant la paroi de fermeture (22) et une seconde extrémité cylindrique (34) de plus petit diamètre D2 que la première (32), le raccordement entre les deux extrémités (32, 34) de différents diamètres D1 et D2 du capuchon (28) formant au moins un épaulement (36) du capuchon et **en ce que** des deuxièmes trous (38) de passage des gaz traversent les parois cylindriques du capuchon (28) débouchant d'une part dans l'alvéole (26) du capuchon et d'autre part au niveau de l'épaulement (36) du capuchon.

6. Allumeur de sécurité selon l'une des revendications 1 à 5, **caractérisé en ce que** le tiroir pyrotechnique (14) est fermé à son autre extrémité opposée à l'extrémité comportant le capuchon (28), par une butée (50) en forme de tube comportant une première extrémité (52) de la butée solidaire de la chambre pyrotechnique (20) et une seconde extrémité (54) de la butée destinée à venir en appui sur un élément (60) d'un verrou de sécurité (62) pour empêcher le déplacement du tiroir pyrotechnique (14) dans le corps (10) de l'allumeur, de la position de sécurité (Ps) vers la position d'initiation (Pi).

7. Allumeur de sécurité selon la revendication 6, **caractérisé en ce que** la chambre pyrotechnique (20), en forme de tube fermé à une extrémité par la paroi de fermeture (22) et à l'autre extrémité par la butée (50), comporte à l'intérieur du tube, du côte de la butée (50) un inflammateur (70) à commande électrique et face à l'inflammateur, contre la paroi de fermeture (22) de la chambre, un retard pyrotechnique (74).

8. Allumeur de sécurité selon la revendication 7, **caractérisé en ce que** l'inflammateur (70), à l'intérieur de la chambre pyrotechnique (20) comporte une partie active (72) face au retard pyrotechnique (74) et une traversée hermétique (76) en contact avec la butée (50) fermant hermétiquement la chambre pyrotechnique (20), la traversée hermétique (76) comportant deux contacts électriques (80) pour amener un courant électrique d'activation de l'inflammateur (70).

9. Allumeur de sécurité selon l'une des revendications 1 à 8, **caractérisé en ce que** l'évidement cylindrique (12) du corps (10) de l'allumeur comporte une première zone cylindrique (90) de même diamètre D1 que le diamètre de la chambre pyrotechnique (20) permettant le coulissement du tiroir pyrotechnique dans le corps de l'allumeur et, une deuxième zone cylindrique (92) de même diamètre D2 que le diamètre de la seconde extrémité (34) du capuchon (28), les deux zones cylindriques (90, 92) du corps (10) de l'allumeur étant raccordées par un épaulement (94) du corps de l'allumeur.

10. Allumeur de sécurité selon la revendication 9, **caractérisé en ce que** le corps (10) de l'allumeur comporte, au bout de la deuxième zone cylindrique (92), un troisième trou (96) débouchant dans une autre alvéole (97) du corps (10) de l'allumeur, cette autre alvéole (97) étant ouverte vers la charge du dispositif pyrotechnique à initier.

11. Allumeur de sécurité selon l'une des revendications 6 à 10, **caractérisé en ce qu'**il comporte un amortisseur (108) en forme de rondelle disposé entre la surface cylindrique de la butée (50) et une butée cylindrique fixe (110) solidaire du corps (10) de l'allumeur selon l'axe XX', l'amortisseur (108) pouvant être, par exemple, un ressort, une rondelle en élastomère, ou autre.

12. Allumeur de sécurité selon l'une des revendications 8 à 11, **caractérisé en ce que** l'inflammateur (70), le retard pyrotechnique (74) et le relais d'allumage intermédiaire (30) étant disposés dans un volume fermé constitué par la chambre pyrotechnique (20), la traversée hermétique (76), le capuchon (28) et le corps de l'allumeur (10), son étanchéité est assurée par trois joints toriques :
- un premier joint torique (100) dans une rainure circulaire (102) autour de la seconde extrémité cylindrique (34) de diamètre D2 du capuchon (28) en contact avec le corps (10) de l'allumeur ;
- un deuxième joint torique (104) dans une rainure circulaire (106) autour de la chambre pyrotechnique (20) en contact avec le corps (10) de l'allumeur ;
- un troisième joint torique (105) dans une rainure circulaire (107) autour de la traversée hermétique (76).

13. Allumeur de sécurité selon l'une des revendications 1 à 12, **caractérisé en ce que** les moyens de maintien du tiroir pyrotechnique en position de sécurité (Ps) comportent une goupille cisaillable (120) solidaire par une des ses extrémités du corps (10) de l'allumeur et par l'autre extrémité au tiroir pyrotechnique (14).

14. Allumeur de sécurité selon l'une des revendications 10 à 13, **caractérisé en ce que** l'autre alvéole (97) du corps (10) de l'allumeur comporte un relais d'allumage de sortie (110) destiné à initier la combustion de la charge du dispositif pyrotechnique.

## Claims

1. A safety initiator designed to ignite a pyrotechnic device comprising:
- an initiator body (10) having a cylindrical recess (12) along axis XX';
- a pyrotechnic pusher (14) comprising pyrotechnic means (70, 74, 30) for igniting the pyrotechnic device, the pyrotechnic pusher (14) being able to move inside the cylindrical recess (12) of the initiator body (10) from a position (Ps), referred to as the safety position, which provides isolation between the pyrotechnic means of the pusher and the pyrotechnic device to be ignited, towards a position (Pi), referred to as the ignition position, designed to provoke the combustion of the pyrotechnic device;
- sealing means (100) between the pyrotechnic pusher (14) and the initiator body (10) so as to isolate, in the safety position (Ps), the pyrotechnic pusher from the pyrotechnic device to be ignited;
- mechanical means (60, 62, 12) for retaining the pyrotechnic pusher (14) in the safety position (Ps),
**characterised in that** the pyrotechnic pusher (14) comprises a pyrotechnic chamber (20) in the shape of a tube that is closed at one end by a closure wall (22) extending perpendicular to the axis XX' and comprising a first hole (24) for the passage of gas between the pyrotechnic chamber (20) and a cell (26) for a cap (28) for closing the pyrotechnic chamber (20).

2. The safety initiator according to claim 1, **characterised in that** the pyrotechnic means of the pyrotechnic pusher (14) comprise an igniter (70), a pyrotechnic delay (74) ignited by the igniter (70) and an intermediate initiating relay (30) ignited by the pyrotechnic delay (74).

3. The safety initiator according to claim 2, **characterised in that** it comprises an output lighting relay (110) ignited by the intermediate lighting relay (30).

4. The safety initiator according to one of claims 2 or 3, **characterised in that** the cell (26) for the cap (28) includes the intermediate initiating relay (30) which can be activated by the hot gas originating from the pyrotechnic chamber (20) via the first hole (24) for the passage of gas.

5. The safety initiator according to any one of claims 1 to 4, **characterised in that** the closure cap (28) comprises two opposing ends of cylindrical shape, a first end (32) in the shape of a tube, of the same diameter D1 as that of the pyrotechnic chamber (20), integral with the end of the pyrotechnic chamber comprising the closure wall (22), and a second cylindrical end (34) of diameter D2 that is smaller than the first (32), the connection between the two ends (32, 34) of different diameters D1 and D2 of the cap (28) forming at least one shoulder (36) of the cap, and **in that** second holes (38) for the passage of gas passing through the cylindrical walls of the cap (28) extend, on the one hand, into the cell (26) of the cap and, on the other hand, to the shoulder (36) of the cap.

6. The safety initiator according to any one of claims 1 to 5, **characterised in that** the pyrotechnic pusher (14) is closed at its other end opposite the end comprising the cap (28) by a stop (50) in the shape of a tube which comprises a first stop end (52) integral with the pyrotechnic chamber (20) and a second stop end (54) designed to bear against an element (60) of a safety lock (62) to prevent displacement of the pyrotechnic pusher (14) in the initiator body (10) from the safety position (Ps) to the ignition position (Pi).

7. The safety initiator according to claim 6, **characterised in that** the pyrotechnic chamber (20), in the form of a tube closed at one end by the closure wall (22) and at the other end by the stop (50) comprises, inside the tube on the stop (50) side, an electrically controlled igniter (70) and a pyrotechnic delay (74) opposite the igniter against the closure wall (22) of the chamber.

8. The safety initiator according to claim 7, **characterised in that** the igniter (70) inside the pyrotechnic chamber (20) comprises an active section (72) opposite the pyrotechnic delay (74) and a hermetic passage (76) in contact with the stop (50), which hermetically seals the pyrotechnic chamber (20), the hermetic passage (76) comprising two electrical contacts (80) to carry an electrical activation current for the igniter (70).

9. The safety initiator according to any one of claims 1 to 8, **characterised in that** the cylindrical recess (12) of the body (10) of the initiator comprises a first cylindrical zone (90) having the same diameter D1 as the diameter of the pyrotechnic chamber (20) allowing the pyrotechnic pusher to slide inside the body of the initiator, and a second cylindrical zone (92) having the same diameter D2 as the diameter of the second end (34) of the cap (28), the two cylindrical zones (90, 92) of the initiator body (10) being connected by a shoulder (94) of the initiator body.

10. The safety initiator according to claim 9, **characterised in that** the body (10) of the initiator comprises, at the end of the second cylindrical zone (92), a third hole (96) extending inside another cell (97) of the initiator body (10), said other cell (97) opening towards the charge of the pyrotechnic device to be initiated.

11. The safety initiator according to any one of claims 6 to 10, **characterised in that** it comprises a damper (108) in the form of a washer disposed between the cylindrical surface of the stop (50) and a fixed cylindrical stop (110) integral with the body (10) of the initiator along axis XX', wherein the damper (108) can be, for example, a spring, an elastomer washer or the like.

12. The safety initiator according to any one of claims 8 to 11, **characterised in that** as the igniter (70), the pyrotechnic delay (74) and the intermediate initiating relay (30) are disposed in a closed volume constituted by the pyrotechnic chamber (20), the hermetic passage (76), the cap (28) and the initiator body (10), its seal is assured by three O-rings:
- a first O-ring (100) in a circular groove (102) around the second cylindrical end (34) of diameter D2 of the cap (28) in contact with the initiator body (10);
- a second O-ring (104) in a circular groove (106) around the pyrotechnic chamber (20) in contact with the initiator body (10);
- a third O-ring (105) in a circular groove (107) around the hermetic passage (76).

13. The safety initiator according to any one of claims 1 to 12, **characterised in that** the means for maintaining the pyrotechnic pusher in the safety position (Ps) comprise a shear pin (120) having one of its ends integral with the initiator body (10) and the other end integral with the pyrotechnic pusher (14).

14. The safety initiator according to any one of claims 10 to 13, **characterised in that** the other cell (97) of the initiator body (10) comprises an output initiating relay (110) designed to initiate the combustion of the charge of the pyrotechnic device.

## Patentansprüche

1. Sicherheitszünder zum Entzünden einer pyrotechnischen Vorrichtung, der Folgendes umfasst:
- einen Zünderkörper (10) mit einer zylindrischen Aussparung (12) entlang der Achse XX';
- einen pyrotechnischen Schieber (14) mit pyrotechnischen Mitteln (70, 74, 30), um die pyrotechnische Vorrichtung zu entzünden, wobei sich der pyrotechnische Schieber (14) in der zylindrischen Aussparung (12) des Zünderkörpers (10) von einer Position (Ps), Sicherheitsposition genannt, die eine Isolierung zwischen den pyrotechnischen Mitteln des Schiebers und der zu zündenden pyrotechnischen Vorrichtung bietet, in eine Position (Pi), Zündposition genannt, bewegen kann, in der die Verbrennung der pyrotechnischen Vorrichtung hervorgerufen werden kann;
- Dichtungsmittel (100) zwischen dem pyrotechnischen Schieber (14) und dem Zünderkörper (10), um in der Sicherheitsposition (Ps) den pyrotechnischen Schieber von der zu entzündenden pyrotechnischen Vorrichtung zu isolieren;
- mechanische Mittel (60, 62, 12) zum Halten des pyrotechnischen Schiebers (14) in der Sicherheitsposition (Ps),
**dadurch gekennzeichnet, dass** der pyrotechnische Schieber (14) eine pyrotechnische Kammer (20) in Form einer Röhre umfasst, die an einem Ende durch eine Verschlusswand (22) lotrecht zur Achse XX' verschlossen ist, die ein erstes Loch (24) für die Passage von Gas zwischen der pyrotechnischen Kammer (20) und einer Zelle (26) einer Kappe (28) zum Verschließen der pyrotechnischen Kammer (20) umfasst.

2. Sicherheitszünder nach Anspruch 1, **dadurch gekennzeichnet, dass** die pyrotechnischen Mittel des pyrotechnischen Schiebers (14) einen Anzünder (70), ein von dem Anzünder (70) angezündetes pyrotechnisches Verzögerungselement (74) und ein von dem pyrotechnischen Verzögerungselement (74) gezündetes Zwischenzündrelais (30) umfassen.

3. Sicherheitszünder nach Anspruch 2, **dadurch gekennzeichnet, dass** er ein von dem Zwischenzündrelais (30) gezündetes Ausgangszündrelais (110) umfasst.

4. Sicherheitszünder nach Anspruch 2 oder 3, **dadurch gekennzeichnet, dass** die Zelle (26) der Kappe (28) das Zwischenzündrelais (30) beinhaltet, das durch heiße Gase aktiviert werden kann, die aus der pyrotechnischen Kammer (20) durch das erste Loch (24) für die Passage von Gas kommen.

5. Sicherheitszünder nach einem der Ansprüche 1 bis 4, **dadurch gekennzeichnet, dass** die Verschlusskappe (28) zwei gegenüberliegende, zylindrisch geformte Enden aufweist, ein erstes Ende (32) in Form einer Röhre mit demselben Durchmesser D1 wie dem der pyrotechnischen Kammer (20), einstückig mit dem Ende der pyrotechnischen Kammer mit der Verschlusswand (22), und ein zweites zylindrisches Ende (34) mit einem Durchmesser D2, der kleiner ist als der erste (32), wobei die Verbindung zwischen den beiden Enden (32, 34) mit unterschiedlichen Durchmessern D1 und D2 der Kappe (28) wenigstens eine Schulter (36) der Kappe bildet, und **dadurch**, dass zweite Löcher (38) für die Passage von Gas durch die zylindrischen Wände der Kappe (28) verlaufen und auf der einen Seite in der Zelle (26) der Kappe und auf der anderen Seite an der Schulter (36) der Kappe münden.

6. Sicherheitszünder nach einem der Ansprüche 1 bis 5, **dadurch gekennzeichnet, dass** der pyrotechnische Schieber (14) an seinem anderen Ende gegenüber dem Ende mit der Kappe (28) mit einem Anschlag (50) in Form einer Röhre verschlossen ist, die ein erstes Anschlagende (52), das fest mit der pyrotechnischen Kammer (20) verbunden ist, und ein zweites Anschlagende (54) umfasst, das an einem Element (60) einer Sicherheitssperre (62) zur Anlage kommt, um eine Bewegung des pyrotechnischen Schiebers (14) im Zünderkörper (10) von der Sicherheitsposition (Ps) in die Zündposition (Pi) zu verhüten.

7. Sicherheitszünder nach Anspruch 6, **dadurch gekennzeichnet, dass** die pyrotechnische Kammer (20) in Form einer Röhre, die an einem Ende durch die Verschlusswand (22) und am anderen Ende durch den Anschlag (50) verschlossen ist, in der Röhre auf der Seite des Anschlags (50) einen elektrisch gesteuerten Anzünder (70) und gegenüber dem Anzünder an der Verschlusswand (22) der Kammer ein pyrotechnisches Verzögerungselement (74) umfasst.

8. Sicherheitszünder nach Anspruch 7, **dadurch gekennzeichnet, dass** der Anzünder (70) in der pyrotechnischen Kammer (20) einen aktiven Teil (72) gegenüber dem pyrotechnischen Verzögerungselement (74) und eine hermetische Passage (76) in Kontakt mit dem Anschlag (50) umfasst, der die pyrotechnische Kammer (20) hermetisch verschließt, wobei die hermetische Passage (76) zwei elektrische Kontakte (80) zum Führen eines elektrischen Aktivierungsstroms für den Anzünder (70) aufweist.

9. Sicherheitszünder nach einem der Ansprüche 1 bis 8, **dadurch gekennzeichnet, dass** die zylindrische Aussparung (12) des Zünderkörpers (10) eine erste zylindrische Zone (90) mit demselben Durchmesser D1 wie der Durchmesser der pyrotechnischen Kammer (20), so dass der pyrotechnische Schieber im Zünderkörper gleiten kann, und eine zweite zylindrische Zone (92) mit demselben Durchmesser D2 wie der Durchmesser des zweiten Endes (34) der Kappe (28) umfasst, wobei die beiden zylindrischen Zonen (90, 92) des Zünderkörpers (10) durch eine Schulter (94) des Zünderkörpers verbunden sind.

10. Sicherheitszünder nach Anspruch 9, **dadurch gekennzeichnet, dass** der Zünderkörper (10) am Ende der zweiten zylindrischen Zone (92) ein drittes Loch (96) aufweist, das in einer anderen Zelle (97) des Zünderkörpers (10) mündet, wobei diese andere Zelle (97) zur Ladung der zu zündenden pyrotechnischen Vorrichtung hin offen ist.

11. Sicherheitszünder nach einem der Ansprüche 6 bis 10, **dadurch gekennzeichnet, dass** er einen Dämpfer (108) in Form einer Scheibe zwischen der zylindrischen Fläche des Anschlags (50) und einem festen zylindrischen Anschlag (110) einstückig mit dem Zünderkörper (10) entlang der Achse XX' umfasst, wobei der Dämpfer (108) zum Beispiel eine Feder, eine elastomere Scheibe oder dergleichen sein kann.

12. Sicherheitszünder nach einem der Ansprüche 8 bis 11, **dadurch gekennzeichnet, dass**, da der Anzünder (70), das pyrotechnische Verzögerungsglied (74) und das Zwischenzündrelais (30) in einem geschlossenen, von der pyrotechnischen Kammer (20), der hermetischen Passage (76), der Kappe (28) und dem Zünderkörper (10) gebildeten Volumen angeordnet ist, seine Dichtigkeit von drei O-Ringen gewährleistet wird:
- einem ersten O-Ring (100) in einer kreisförmigen Nut (102) um das zweite zylindrische Ende (34) mit Durchmesser D2 der Kappe (28) in Kontakt mit dem Zünderkörper (10);
- einem zweiten O-Ring (104) in einer kreisförmigen Nut (106) um die pyrotechnische Kammer (20) in Kontakt mit dem Zünderkörper (10);
- einem dritten O-Ring (105) in einer kreisförmigen Nut (107) um die hermetische Passage (76).

13. Sicherheitszünder nach einem der Ansprüche 1 bis 12, **dadurch gekennzeichnet, dass** die Mittel zum Halten des pyrotechnischen Schiebers in der Sicherheitsposition (Ps) einen Scherbolzen (120) umfassen, von dem ein Ende fest mit dem Zünderkörper (10) und das andere Ende fest mit dem pyrotechnischen Schieber (14) verbunden ist.

14. Sicherheitszünder nach einem der Ansprüche 10 bis 13, **dadurch gekennzeichnet, dass** die andere Zelle (97) des Zünderkörpers (10) ein Ausgangszündrelais (110) zum Entzünden der Ladung der pyrotechnischen Vorrichtung umfasst.
